# EUROPÄISCHE PATENTSCHRIFT

(11) **EP 2 078 681 B1**
(45) Veröffentlichungstag und Bekanntmachung des Hinweises auf die Patenterteilung: **26.05.2010**
(21) Anmeldenummer: 08013927.2
(22) Anmeldetag: 04.08.2008
(51) Int. Cl.: B65D 25/28, B65D 25/32, B65D 45/04, B65D 23/10

(54) **Behälter mit schwenkbarem Griff und Deckelverriegelung**
Container having a pivotable handle and a lid lock
Récipient muni d'une anse pivotante et d'un couvercle verrouillable

(30) Priorität: 14.01.2008 DE 202008000557 U
(43) Veröffentlichungstag der Anmeldung: 15.07.2009
(73) Patentinhaber: Raeker, Hans-Peter, 21244 Rosengarten (DE)
(72) Erfinder: Raeker, Hans-Peter, 21244 Rosengarten (DE)
(74) Vertreter: Richter, Werdermann, Gerbaulet & Hofmann

(56) Entgegenhaltungen:
- EP-A- 0 869 072
- EP-A- 1 681 242
- WO-A-2007/117106
- AT-U1- 9 332
- CA-A- 1 008 015
- DE-A1-102005 003 094
- US-A- 4 351 448
- US-B2- 7 175 051

## Beschreibung

Die Erfindung betrifft einen Behälter gemäß dem Oberbegriff des Anspruchs 1, wie beispielsweise aus US 4,351,448 bekannt.

Behälter der eingangs genannten Art sind mannigfach bekannt und dienen der Aufbewahrung und Speicherung unterschiedlicher Gegenstände sowie von festen, flüssigen und gasförmigen Substanzen. Dazu weist ein Gefäß in seinem Inneren einen Hohlraum auf, der vornehmlich dem Zweck dient, seinen Inhalt von seiner Umwelt zu trennen. Behälter werden nach ihrer Funktion, dem Material, den Abmessungen und ihrer Tragfähigkeit unterschieden. So kann die formhaltige Umhüllung des Behälters starr oder elastisch sein, d. h. aus Holz, Papier, Pappe, Eisen, Stahl, Leichtmetall und Kunststoffe oder aus Kombinationen dieser Werkstoffe bzw. aus Verbundwerkstoffen bestehen. Im Gegensatz zu Behältern bezeichnet man als Gefäß eine Vorrichtung, die eine steife und starre Hülle aufweist und einen Inhalt unterschiedlicher Konsistenz fassen kann. Neben der Aufbewahrung und Speicherung ist ein weiterer Anwendungsbereich von Behältern der Schutz des Inhalts vor äußeren Einflüssen und umgekehrt der Schutz der Umwelt vor den Gefahren des Inhalts in Lagerhaltung und Transport.

Integrale Bestandteile von Behältern sind häufig Griffe und bei verschließbaren Behältern, die mit einem Deckel versehen sind, Verschlussvorrichtungen für das Verschließen des Behälters. Die Griffe sind vornehmlich in Gestalt von Haltegriffen ausgebildet, die ein In-die-Hand-Nehmen des Behälters ermöglichen. Die Griffe weisen unterschiedliche Formen auf und können bspw. in Form einer Klinke, eines Knaufs oder eines Henkels vorliegen. Weit verbreitet sind auch Trinkbehälter von unterschiedlicher Form mit einem Henkel. Da all diese Griffe ein Zupacken der Hand ermöglichen müssen, sind sie derart gestaltet, dass sie zusätzlich an dem Behälter ausgeformt sind oder, wie es bspw. bei Milchkannen der Fall ist, mit beweglichen Henkeln versehen sind. Gemeinsam ist diesen Griffen zudem, dass sie meist schlaufenförmig gebogen, seitlich oder oberhalb des Behältnisses angeordnet sind. Behälter müssen jedoch häufig raumsparende Anforderungen erfüllen, zum Beispiel im Hinblick auf die Lagerung von Behältern. Die Bevorratung einer großen Zahl von Behältern erfordert häufig wegen der in die Behälter integrierten Griffe einen nicht geringen Stauraum. Hierzu erstreckt sich bei vorbekannten gattungsgemäßen Behältern der Griff im Falle eines geschlossenen Zustandes des Behälters in Umfangsrichtung des Behälters oder ist derart angeordnet, dass er sich zunächst in Umfangsrichtung erstreckt, um dann gegen den Behälter zu konvergieren. Dabei kann der Griff dergestalt an dem Behälter anliegen, dass sich der Teil des Griffes, der ein In-die-Hand-Nehmen ermöglicht, der Form des Behälters anpasst. Zudem weisen bei diesen vorbekannten Behältern die Verschlussvorrichtungen des Behälters komplementäre Verschlusselemente auf, wobei in dem geschlossenen Zustand ein an einem Ende des Griffes angeordnetes Verschlusselement und ein an dem Deckel angeordnetes Verschlusselement zusammenwirken. Dadurch, dass sich der Griff im Falle eines geschlossenen Zustands des Behälters in Umfangsrichtung des Behälters erstreckt oder im Falle eines geschlossenen Zustandes des Behälters der Griff derart angeordnet ist, dass er sich zunächst in Umfangsrichtung erstreckt, um dann gegen den Behälter zu konvergieren, wird insofern ein raumsparender Effekt erzielt, als im Falle der Lagerung oder des Nichtgebrauchs des Behälters kein Griff seitlich absteht. Bei den vorbekannten Behältern ist zudem gewährleistet, dass bei Anliegen des Griffs an dem Behälter ein an einem Ende des Griffs angeordnetes Verschlusselement und ein an dem Deckel angeordnetes Verschlusselement zusammenwirken und somit der Behälter verriegelt ist.

Behälter der eingangs genannten Art haben jedoch den Nachteil, dass sie nicht immer ein sicheres In-die-Hand-Nehmen ermöglichen.

Angesichts dieser Problematik liegt der vorliegenden Erfindung die Aufgabe zugrunde, einen Behälter mit beweglichem Griff zur Verfügung zu stellen, der ein sicheres In-die-Hand-Nehmen ermöglicht.

Diese Aufgabe wird mit den Merkmalen des Anspruchs 1 gelöst.

Vorteilhafte Ausgestaltungen der Erfindung manifestieren sich in den abhängigen Ansprüchen.

Die Erfindung sieht vor, dass zwischen dem Verschlusselement des Griffs und dem Teil des Griffs, der ein In-die-Hand-Nehmen ermöglicht, ein Drehgelenk angeordnet ist. Das Drehgelenk erfüllt zweierlei Funktionen. Zum einen kann durch die nicht-starre Verbindung zwischen Verschlusselement des Griffs und dem Teil des Griffs, der ein In-die-Hand-Nehmen ermöglicht, der Griff, der vorzugsweise bogenförmig ausgestaltet ist, von dem Behälter wegbewegt werden, so dass ein Zupacken der Hand möglich ist, um den Behälter sicher in der Hand zu halten. Gleichzeitig ermöglicht die nicht-starre Verbindung eine räumliche Bewegung des Griffs in Richtung des Behälters, bis der Griff an dem Behälter anliegt.

Vorzugsweise ist das Verschlusselement des Griffs drehbar an dem Behälter angeordnet. Dazu kann vorgesehen sein, dass an dem Behälter ein umlaufendes stiftförmiges Teil montiert ist, dessen von dem Behälter abgewandtes Ende mit dem Verschlusselement des Griffs fest verbunden ist. Das umlaufende stiftförmige Teil ist um seine Längsachse rotierbar und an dem Behälter gelagert, wodurch gewährleistet ist, dass das Verschlusselement des Griffs und somit der Griff selbst drehbar an dem Behälter angeordnet ist.

Zweckmäßigerweise weist das Verschlusselement des Griffs eine Vertiefung auf. Durch eine Drehbewegung des Griffs in Richtung des an dem Deckel angeordneten Verschlusselements greift das Verschlusselement des Deckels, genauer ein zylinderförmiges Teil, an dem sich ein abgeplattetes oder abgerundetes Ende anschließt, in die Vertiefung des Verschlusselements des Griffs. Auf diese Weise wird eine Verriegelung des Behälters bewirkt.

Es ist von Vorteil, dass der Deckel über ein Scharnier mit dem Behälter verbunden ist. Durch das Scharnier wird eine bewegliche Verbindung zwischen dem Behälter und dessen Deckel hergestellt. Das Scharnier befindet sich gegenüber der Verschlussvorrichtung des Behälters.

Um einen zusätzlichen Halt des an dem Behälter anliegenden Griffs zu schaffen, sieht eine weitere vorteilhafte Ausgestaltung der Erfindung vor, dass seitlich des Behälters ein L-förmiges oder ein nach oben und beidseitig offenes bogenförmiges Teil angeordnet ist. Das bogenförmige Teil kann zudem mittig einen Absatz aufweisen, wodurch der räumliche Abstand zwischen Behälter und dem bogenförmigen Teil weiter vergrößert wird. In dem geschlossenen Zustand des Behälters ist der Griff, der an dem Behälter anliegt, dann in dem L-förmigen bzw. bogenförmigen Teil eingepasst.

Um ein zu dem Verschlusselement des Griffs korrespondierendes Verschlusselement des Deckels zu schaffen, ist es zweckmäßig, dass das an dem Deckel angeordnete Verschlusselement ein zylinderförmiges Teil mit einem abgeplattetem oder abgerundeten Ende ist, das versetzt von dem Deckel angeordnet ist und mittels eines Verbindungsstücks mit dem Deckel verbunden ist.

Eine praktikable Variante der Erfindung sieht vor, dass der Behälter ovalförmig ausgebildet ist. Auch kann der Behälter im Rahmen der Erfindung kreisförmig ausgebildet sein.

Um eine optimale Abdichtung des Behälters gegen Auslaufen und Geruchsentwicklung herbeizuführen, sieht eine weitere praktikable Variante der Erfindung vor, dass der Deckel an seinem Rand mit einer sich nach unten erstreckenden Gummidichtung versehen ist. Diese Gummidichtung sitzt in einem geschlossenen Zustand auf der umlaufenden Oberkante des Behälters. Die Gummidichtung kann dabei eine Breite zwischen 0,5 cm und 2,5 cm aufweisen. Prinzipiell kann der erfindungsgemäße Behälter sich aus unterschiedlichen Materialien zusammensetzen. Vorzugsweise ist der Deckel aus Metall oder hartem PVC. Zudem kann der Behälter mit einem Metallring versehen sein, der sich von dem oberen Rand des Behälters nach unten, vorzugsweise 2 cm bis 5 cm erstreckt.

Um einen weiteren raumsparenden Effekt zu erzielen, ist im Rahmen der Erfindung zudem vorgesehen, dass der Behälter unterhalb des Metallrings eine Behälterwand aus weichem verformbarem Material, insbesondere aus Gummi oder Folie aufweist. Eine Behälterwand aus weichem verformbarem Material bietet den Vorteil, dass sie nach oben, d. h. in Richtung des Metallrings zusammendrückbar ist. Die Behälterwand und der Metallring sind dabei vorzugsweise miteinander verschweißt.

Schließlich sieht die Erfindung die Verwendung eines Behälters gemäß einem der Ansprüche 1 bis 15 als Urinbehälter vor.

Nachstehend wird die Erfindung anhand von Zeichnungen näher erläutert.

Es zeigen in schematischen Darstellungen:
- Figur 1: einen Behälter gemäß der Erfindung;
- Figur 2: eine Draufsicht einer weiteren Ausführungsform des erfindungsgemäßen Behälters;
- Figur 3: eine Ansicht X aus Figur 1 des erfindungsgemäßen Behälters;
- Figur 4: Behälter aus Figur 3 in einem geöffneten Zustand;
- Figur 5: die Ansicht Y aus Figur 3 des erfindungsgemäßen Behälters;
- Figur 6: Behälter gemäß der Erfindung mit einer parabelförmigen Behälterwand;
- Figuren 7 bis 9: weitere Ausführungsformen des erfindungsgemäßen Behälters;

Figur 1 zeigt einen Behälter gemäß der Erfindung, der mit dem Bezugszeichen 100 versehen ist.

Der Behälter 100 ist, wie insbesondere die Draufsicht in Figur 2 veranschaulicht, von ovaler Form und weist eine Länge von ca. 15 cm und eine Breite von ca. 6 bis 8 cm auf. Der Deckel 10 ist über ein Scharnier 1 5 mit dem Metallring 12 verbunden, der sich vom oberen Rand des Behälters 100 3 bis 4 cm nach unten erstreckt. Das Scharnier weist einen Stift 15a, der durch zwei Bohrungen geführt ist, die sich an dem Metallring 12 befinden. Der Deckel 10 ist wiederum mit dem Stift 15a fest verbunden und um dessen Längsachse drehbar. In der in Figur 1 dargestellten Ausführungsform befindet sich der Behälter 100 in geschlossenem Zustand. Der Behälter 100 weist einen Griff 13 auf, der sich in dem geschlossenen Zustand in Umfangsrichtung des Behälters 100 erstreckt. Figur 1 zeigt den Teil des Griffs 13, der ein In-die-Hand-Nehmen des Griffs 13 ermöglicht. Der Teil des Griffs 13, der ein In-die-Hand-Nehmen ermöglicht, liegt dergestalt an dem Behälter 100 an, dass er sich der Form des Behälters 100 anpasst. Der Metallring 12 ist zudem mit einem nach oben und beidseitig offenem Teil 14 versehen, in das in dem geschlossenen Zustand des Behälters 100 der Griff 13 eingepasst ist. Durch Betätigung des Griffs 13 in Pfeilrichtung P lässt sich der Griff 13 aus dem Teil 14 hinausführen und wieder einfügen. Die Behälterwand 11, die unterhalb des Metallrings 12 angeordnet ist und mit diesem verbunden ist, kann aus Materialien wie Folie oder Gummi bestehen und weist eine Höhe von ca. 15 cm auf. Diese kann je nach Verwendungszweck des Behälters 100 größer oder kleiner sein.

Wie in Figur 2 dargestellt, erstreckt sich der Griff 13 zunächst in Umfangsrichtung des Behälters 100, um dann gegen den Behälter 100 zu konvergieren, und zwar derart, dass der Griff 13 ausgehend von der Verschlussvorrichtung 16 zunächst beabstandet von dem Behälter 100 verläuft, um dann mittig zwischen der Verschlussvorrichtung 16 und dem Scharnier 15 in das Teil 14 eingepasst zu sein. Der Teil des Griffs 13, der ein In-die-Hand-Nehmen ermöglicht, liegt also dergestalt an dem Behälter 100 an, dass er sich der Form des Behälters 100 anpasst. Die in Figur 2 gezeigte Gummidichtung 27a erfährt in den Figuren 4 bis 9 noch eine nähere Erläuterung.

Figur 3, die die Ansicht X des Behälters 100 aus Figur 1 darstellt, zeigt die Verschlussvorrichtung 1 6. Die Verschlussvorrichtung 16 weist zwei komplementäre Verschlusselemente 17, 18 auf. Das Verschlusselement 17 ist Bestandteil des Griffs 13, wohingegen das Verschlusselement 18 fest mit dem Deckel 10 verbunden ist. Zwischen dem Verschlusselement 17 des Griffs 13 und dem Teil des Griffs 13, der - wie in den Figuren 1 und 2 gezeigt - ein In-die-Hand-Nehmen ermöglicht, ist ein Drehgelenk 19 angeordnet. Die konstruktive Ausgestaltung des Drehgelenks 19 ist derart, dass sich in dem Metallplättchen 20 des Verschlusselements 17 hier nicht gezeigte kleine Bohrungen befinden, in die ein hier ebenfalls nicht gezeigter Stift eingefügt ist, der mit dem Griff 13 fest verbunden ist und um dessen Längsachse der Griff 13 drehbar ist. Auf der dem Metallring 12 zugewandten Seite des Metallplättchens 20 befindet sich ein halb- oder dreiviertelgroßer kreisförmiger Vorsprung 21, der in dem Metallplättchen 20 ausgeformt oder mit diesem fest verbunden ist und eine halb- oder drei-viertelgroße kreisförmige Vertiefung 22 aufweist. Die lichte Weite der Vertiefung 22 ist so bemessen, dass die Vertiefung 22 in ein zylinderförmiges Teil 23, an dem sich ein abgeplattetes oder abgerundetes Ende 24 anschließt, eingreifen kann. Das zylinderförmige Teil 23 mit dem abgeplatteten oder abgerundeten Ende 24 ist versetzt vor dem Deckel 10 angeordnet und mittels eines wesentlich quadratförmigen Verbindungsstücks 25 mit dem Deckel verbunden. Das Verschlusselement 17 des Griffs 13 ist an dem Behälter 100 drehbar angeordnet. Dazu ist an dem Behälter 1 00 ein umlaufendes stiftförmiges Teil 26 montiert und gelagert, dessen von dem Behälter 100 abgewandtes Ende mit dem Verschlusselement 17 des Griffs 13 fest verbunden ist. Das umlaufende stiftförmige Teil 26 ist um seine Drehachse 27 rotierbar.

Wird der Griff 13 aus dem in Figur 1 und 2 gezeigten Teil 14 herausgeführt und die in Figur 3 gezeigte Drehbewegung D vollzogen, setzt die in Figur 4 dargestellte Rotation R des stiftförmigen Teils 26 um seine Drehachse 27 ein. Die zueinander korrespondierenden Verschlusselemente 17, 18 werden so entkoppelt und der Behälter 100 ist entriegelt.

Figur 5, die die Ansicht Y aus Figur 3 darstellt, zeigt das zylinderförmige Teil 23 mit dem abgeplatteten oder abgerundeten Ende 24, welches mit dem Verbindungsstück 18 fest verbunden ist. Um eine feste Verriegelung des Behälters 100 zu gewährleisten, ist vorgesehen, dass der Vorsprung 21 kraft- und/oder formschlüssig gegen Herausziehen quer zur Längsachse des zylinderförmigen Teils 23 gesichert ist. Ein ausreichender Kraftschluss kann dadurch hergestellt werden, dass das zylinderförmige Teil 23 und die Vertiefung 22 des Vorsprungs 21 derart aufeinander abgestimmt sind, dass sich unter elastischer Verformung des Vorsprungs ein fester Sitz an den inneren Begrenzungsflächen des Vorsprungs 21 ergibt. Ggf. kann man diesen Sitz durch Formschluss unterstützen, indem man das zylinderförmige Teil 23 sowie die inneren Begrenzungsflächen des Vorsprungs 21 mit mehreren Rillen und Vorsprüngen versieht, die beim Eingreifen des zylinderförmigen Teils 23 in die Vertiefung 22 ineinander einrasten. Auch ist es denkbar, dass die in Figur 3 gezeigte Vertiefung 22 in dem Vorsprung 21 dergestalt ist, dass sie im Innern zueinander divergierend verlaufende Begrenzungsflächen aufweisen, wodurch das zylinderförmige Teil 23 in die Vertiefung einrastbar ist und einen festen Halt findet.

Weiterhin geht aus Figur 4 hervor, dass der Deckel 10 an seinem Rand mit der sich nach unten erstreckenden Gummidichtung 27a versehen ist. Diese Gummidichtung 27a sitzt in einem geschlossenen Zustand des Behälters 100 auf der umlaufenden Oberkante 28 des Behälters 100. Die Figuren 6 und 7 zeigen, dass die Behälterwand 11 des Behälters 100 auch parabelförmig sein kann. Dabei besteht die Behälterwand 11 aus einem zusammendrückbaren und elastischen Material, wie bspw. Folie oder Gummi.

Wie zudem Figur 6 veranschaulicht, ist der Deckel 10 an seinem Rand mit einer Nut 29 versehen, in der die Gummidichtung 27a verläuft.

Aus den Figuren 8 und 9 geht hervor, dass die Behälterwand 11, sofern sie aus einem zusammendrückbaren und elastischen Material wie Gummi, Plastik oder Folie besteht, unter Bildung von Falten 30, 31 zusammendrückbar ist, wodurch der Behälter 100 eine weitere raumsparende konstruktive Ausgestaltung erfährt. Das Material der Behälterwand 11 ist so gewählt, dass gleichmäßig tiefe Falten 31 entstehen (Figur 9) oder Anzahl und Tiefe der Falten variiert (Figur 8).

Der Deckel 10 weist zudem eine Vertiefung 32 auf, die einteilig mit dem übrigen Teil des Deckels 10 ausgebildet ist. Die Vertiefung 32 ist mittig des Deckels 10 und in Form einer offenen Halbkugel ausgebildet. Die Vertiefung 32 kann auch rundlich oder ovalförmig ausgebildet sein und einen Boden aufweisen. Der Deckel 10 ist mit einem Griffelement 33 versehen, das ein In-die-Hand-nehmen des Deckels 10 ermöglicht und mit der Vertiefung 32 verbunden ist. Wie aus den Figuren 8 und 9 weiterhin hervorgeht, ist das Griffelement 33 mit der Seitenwandung 34 der Vertiefung 32 verbunden. Das Griffelement 33 ist länglich ausgebildet und weist zwei Verbindungsstellen 35, 36 mit dem Rand 37 der Vertiefung 32 auf.

### Bezugszeichenliste

- 100: Behälter
- 10: Deckel
- 11: Behälterwand
- 12: Metallring
- 13: Griff
- 14: offenes Teil
- 15: Scharnier
- 15a: Stift
- 16: Verschlussvorrichtung
- 17: Verschlusselement
- 18: Verschlusselement
- 19: Drehgelenk
- 20: Metallplättchen
- 21: Vorsprung
- 22: Vertiefung
- 23: zylinderförmiges Teil
- 24: Ende
- - 25: Verbindungsstück
- 26: stiftförmiges Teil
- 27: Drehachse
- 27a: Gummidichtung
- 28: Oberkante
- 29: Nut
- 30: Falte
- - 31: Falte
- 32: Vertiefung
- 33: Griffelement
- 34: Seitenwandung
- 35: Verbindungsstelle
- 36: Verbindungsstelle
- 37: Rand

## Patentansprüche

1. Behälter (100) mit einem Griff (13), der sich im Falle eines geschlossenen Zustands des Behälters (100) in Umfangsrichtung des Behälters (100) erstreckt oder der im geschlossenen Zustand des Behälters (100) derart angeordnet ist, dass er sich zunächst in Umfangsrichtung erstreckt, um dann gegen den Behälter (100) zu konvergieren, wobei der Behälter (100) einen Deckel (10) sowie eine Verschlussvorrichtung (16), mit der der Deckel (10) verschließbar ist, aufweist, wobei die Verschlussvorrichtung (16) komplementäre Verschlusselemente (17, 18) aufweist, wobei in dem geschlossenen Zustand ein an einem Ende des Griffes (13) angeordnetes Verschlusselement (17) und ein an dem Deckel (10) angeordnetes Verschlusselement (18) zusammenwirken und der Griff (13) dergestalt an dem Behälter (100) anliegt, dass sich der Teil des Griffes (13), der ein In-die-Hand-Nehmen ermöglicht, der Form des Behälters (100) anpasst, **dadurch gekennzeichnet, dass** zwischen dem Verschlusselement (17) des Griffs (13) und dem Teil des Griffs (13), der ein In-die-Hand-Nehmen ermöglicht, ein Drehgelenk (19) angeordnet ist.

2. Behälter nach Anspruch 1, **dadurch gekennzeichnet, dass** eine Vertiefung (22) des Verschlusselements (17) des Griffs in ein zylinderförmiges Teil (23) des Verschlusselements (18) des Deckels eingreift.

3. Behälter nach Anspruch 1 oder 2, **dadurch gekennzeichnet, dass** das Verschlusselement (17) des Griffs (13) drehbar an dem Behälter (100) angeordnet ist.

4. Behälter nach Anspruch 2 oder 3, **dadurch gekennzeichnet, dass** das Verschlusselement (17) des Griffs (13) die Vertiefung (22) in einem Vorsprung (21) aufweist und/oder dass der Deckel (10) über ein Scharnier (15) mit dem Behälter (100) verbunden ist und/oder dass seitlich des Behälters (100) ein L-förmiges oder ein nach oben und beidseitig offenes, bogenförmiges Teil angeordnet ist.

5. Behälter nach einem der Ansprüche 1 bis 4, **dadurch gekennzeichnet, dass** das an dem Deckel (10) angeordnete Verschlusselement (18) ein zylinderförmiges Teil (23) mit einem abgeplatteten oder abgerundeten Ende (24) ist, das versetzt von dem Deckel (10) angeordnet ist und mittels eines Verbindungsstücks (25) mit dem Deckel (10) verbunden ist und/oder dass der Behälter (100) ovalförmig oder kreisförmig ausgebildet ist.

6. Behälter nach einem der Ansprüche 1 bis 5, **dadurch gekennzeichnet, dass** der Deckel (10) an seinem Rand mit einer sich nach unten erstreckenden Gummidichtung (27a) versehen ist und/oder dass der Deckel (10) aus Metall oder hartem PVC ist, und dass der Behälter (100) mit einem Metallring (12) versehen ist, der sich von dem oberen Rand des Behälters nach unten erstreckt.

7. Behälter nach Anspruch 6, **dadurch gekennzeichnet, dass** der Behälter (100) unterhalb des Metallrings (12) eine Behälterwand (11) aus weichem verformbaren Material, insbesondere aus Gummi oder Folie aufweist, wobei vorzugsweise die Behälterwand (11) und der Metallring (12) miteinander verschweißt sind.

8. Behälter nach Anspruch 6 oder 7, **dadurch gekennzeichnet, dass** die Gummidichtung 27a eine Breite zwischen 0,5 cm und 2,5 cm aufweist und/oder dass sich der Metallring (12) von dem oberen Rand des Behälters 2 bis 5 cm nach unten erstreckt.

9. Behälter nach einem der Ansprüche 1 bis 7, **dadurch gekennzeichnet, dass** der Deckel (10) eine Vertiefung (32) aufweist.

10. Behälter nach Anspruch 9, **dadurch gekennzeichnet, dass** die Vertiefung (32) mittig des Deckels (10) ausgebildet ist.

11. Behälter nach Anspruch 9 oder 10, **dadurch gekennzeichnet, dass** die Vertiefung (32) in Form einer offenen Halbkugel ausgebildet ist.

12. Behälter nach Anspruch 9 oder 10, **dadurch gekennzeichnet, dass** die Vertiefung (32) rundlich ausgebildet ist und einen Boden aufweist oder die Vertiefung (32) ovalförmig ausgebildet ist und einen Boden aufweist.

13. Behälter nach einem der vorhergehenden Ansprüche, **dadurch gekennzeichnet, dass** der Deckel (10) mit einem Griffelement (33) versehen ist, das ein In-die-Hand-nehmen des Deckels (10) ermöglicht.

14. Behälter nach Anspruch 13, sofern auf Anspruch 9 rückbezogen, **dadurch gekennzeichnet, dass** das Griffelement (33) mit der Vertiefung (32) verbunden ist.

15. Behälter nach Anspruch 13, sofern auf Anspruch 9 rückbezogen, oder 14, **dadurch gekennzeichnet, dass** das Griffelement (33) mit einer Seitenwandung (34) der Vertiefung (32) verbunden ist und/oder dass das Griffelement (33) länglich ausgebildet ist und/oder dass das Griffelement (33) zwei Verbindungsstellen (35, 36) mit dem Rand (37) der Vertiefung (32) aufweist.

16. Verwendung eines Behälters gemäß einem der Ansprüche 1 bis 15 als Urinbehälter oder als Flüssigkeitsbehälter und Getränkebehälter.

## Claims

1. Container (100) with handle (13) which in closed state of container (100) extends in the circumferential direction or, in closed state of container (100), is arranged so that it first extends in the circumferential direction and then converges toward the container (100), with the container (100) featuring a lid (10) as well as a fastening device (16) used for sealing the lid (10), with the fastening device (16) featuring complementary fastening elements (17, 18), arranged so that in closed state one fastening element (17) at one end of the handle (13) and one fastening element (18) at the lid (10) interact and the handle (13) rests against the container (100) so that the part of the handle (13) which allows to catch hold of it aligns itself to the container form, which is **characterized by** a swivel joint (19) arranged between the fastening element (17) of the handle (13) and that part of the handle (13) which allows to catch hold of it.

2. Container according to claim 1, **characterized by** a depression (22) in the fastening element (17) at the handle engaging with a cylindrical part (23) of the fastening element (18) fitted to the lid.

3. Container according to claims 1 or 2, **characterized by** the fastening element (17) at the handle (13) being located at container (100) so that it is pivotable.

4. Container according to claims 2 or 3, **characterized by** the fact that the fastening element (17) at the handle (13) is featuring a depression (22) located in a protrusion (21) and/or that the lid (10) is connected to the container (100) via a hinge (15) and/or that on the side of the container (100) are located either an L-shaped part or a curved part which is open to both the top and to both sides.

5. Container according to one of the claims 1 to 4, **characterized by** the fact that the fastening element (18) fitted to the lid (10) is a cylindrical part (23) with a flattened or rounded down end (24) which is arranged offset to the lid (10) and which is connected to the lid (10) via a connector (25) and/or that the container (100) is designed in an oval of circular form.

6. Container according to one of the claims 1 to 5, container **characterized by** the fact that the lid (10) at its edge is equipped with a rubber seal (27a) extending downwards and/or that the lid (10) is made of metal or rigid PVC and that the container (100) is equipped with a metal ring (12) which extends downwards from the upper edge of the container.

7. Container according to claim 6, **characterized by** the fact that the container (100) - below the metal ring (12) - features a container wall (11) made of a soft malleable material, in particular rubber and foil, and, preferrably, the container wall (11) and the metal ring (12) are welded together.

8. Container according to claims 6 or 7, **characterized by** the fact that the rubber seal (27a) has a width of 0.5cm to 2.5cm and/or that the metal ring (12) extends downwards from the upper edge of the container for 2 to 5cm.

9. Container according to one of the claims 1 to 7, **characterized by** the lid (10) featuring a depression (32).

10. Container according to claim 9, **characterized by** the depression (32) being located in the center of the lid (10).

11. Container according to claims 9 or 10, **characterized by** the depression (32) being designed in the form of an open hemisphere.

12. Container according to claims 9 or 10, **characterized by** the fact that the depression design is roundish and the depression has a bottom or that the depression design is oval and the depression has a bottom.

13. Container according to one of the preceeding claims, **characterized by** the fact that the lid (10) is equipped with a handle element (33) which allows to catch hold of the lid (10).

14. Container according to claim 13 - if referring back to claim 9 -, **characterized by** the handle element (33) being connected to the depression (32)

15. Container according to claims 13 - if referring back to claim 9 - or 14, **characterized by** the fact that the handle element (33) is connected to a side wall (34) of the depession (32) and/or that the handle element (33) is designed in an oblong form and/or that the handle element (33) is featuring two joints (35, 36) which are connected to the edge (37) of the depression (32).

16. Use of a container according to one of the claims 1 through 15 as urine container or as fluid container and beverage container.

## Revendications

1. Récipient (100) avec une poignée (13), qui s'étend dans le joint périphérique du récipient (100) quand le récipient (100) est fermé, ou disposé de telle sorte que, quand le récipient (100) est fermé, elle s'étend d'abord dans le joint périphérique et ensuite converge le long du récipient (100). Cela même si le récipient (100) a un couvercle (10) ainsi qu'un mécanisme de fermeture (16), avec lequel le couvercle (10) peut être fermé, même si le mécanisme de fermeture (16) comporte des éléments complémentaires de fermeture (17, 18) et même si dans un état fermé un élément de fermeture (17) disposé à la fin de la poignée (13) est concomitant avec un élément de fermeture (18) du couvercle (10), de sorte que la poignée (13) est ajustée au récipient (100) et que la partie de la poignée (13), qui permet de prendre le tout à la main, s'adapte à la forme du récipient (100). Il comporte ainsi une liaison pivot (19) entre l'élément de fermeture (17) de la poignée (13) et la partie de la poignée (13) qui permet la prise en main.

2. Après l'emploi numéro 1, le récipient est **caractérisé par le fait qu'**un renfoncement (22) de l'élément de fermeture (17) de la poignée interfère avec une pièce de forme cylindrique (23) de l'élément de fermeture (18) du couvercle.

3. Après l'emploi 1 ou 2, le récipient est **caractérisé par le fait que** l'élément de fermeture (17) de la poignée (13) fixée au récipient (100) est mobile.

4. Après l'emploi 2 ou 3, le récipient est **caractérisé par le fait que** l'élément de fermeture (17) de la poignée (13) comporte un renfoncement (22) dans un épaulement(21), et/ou **par le fait que** le couvercle (10) au-dessus de la charnière (15) est relié au récipient et/ou qu'une pièce en forme de «L» ou tournée vers le haut, ouverte des deux côtés et en forme d'arc est disposée sur un côté du récipient (100).

5. Après l'emploi 1 à 4, le récipient est **caractérisé par le fait que** sur l'élément de fermeture (18) disposé sur le couvercle (10) il y a une pièce de forme cylindrique (23) avec une extrémité(24) aplatie ou arrondie qui est décalée du couvercle (10) et est reliée au couvercle au moyen d'un raccord (25), et/ou **par le fait que** le récipient (100) a une forme ovale ou ronde.

6. Après l'emploi 1 à 5, le récipient est **caractérisé par le fait que** le couvercle (10) est équipé sur son côté avec un joint en caoutchouc (27a) tourné vers le bas et/ou **par le fait que** le couvercle (10) est en métal ou en PVC dur et/ou **par le fait que** le récipient (100) est équipé d'un anneau métallique (12) qui s'étend du rebord du haut du récipient vers le bas du récipient.

7. Après l'emploi 6, le récipient est **caractérisé par le fait que** la paroi (11) du récipient (100) en-dessous de l'anneau en métal (12) est faite de matériaux souples et déformables, notamment en caoutchouc ou en film plastique, même si la paroi (11) du récipient et l'anneau en métallique (12) sont de préférence soudés.

8. Après l'emploi 6 ou 7, le récipient est **caractérisé par le fait que** joint en caoutchouc (27a) a une largeur se trouvant entre 0.5 cm et 2.5 cm et/ou **par le fait que** l'anneau métallique (12) s'étend vers le bas du haut du rebord du récipient sur une longueur de 2 à 5 cm.

9. Après l'emploi 1 à 7, le récipient est **caractérisé par le fait que** le couvercle (10) comporte un renfoncement (32).

10. Après l'emploi 9, le récipient est **caractérisé par le fait que** le renfoncement (32) est formé au milieu du couvercle(10)

11. Après l'emploi 9 ou 10, le récipient est **caractérisé par le fait que** le renfoncement(32) a la forme d'une demi-sphère ouverte.

12. Après l'emploi 9 ou 10, le récipient est **caractérisé par le fait que** le renfoncement (32) comporte un fond et a une forme ronde ou ovale.

13. Après l'un des emplois précédents, le récipient est **caractérisé par le fait que** le couvercle(10) est équipé d'une poignée (33) qui permet une prise en main du couvercle(10).

14. Après l'emploi 13, dans la mesure où on repart de l'emploi 9, le récipient est **caractérisé par le fait que** la poignée (33) est reliée au renfoncement(32).

15. Après l'emploi 13, dans la mesure où on repart de l'emploi 9, ou après l'emploi 14 le récipient est **caractérisé par le fait que** la poignée (33) est reliée à la paroi latérale du renfoncement (32) et/ou **par le fait que** la poignée (33) a une forme allongée et/ou **par le fait que** la poignée (33) comporte deux jointures (35, 36) avec le rebord (37) du renfoncement (32).

16. Le récipient peut être employé selon l'un des emplois 1 à 15 en tant que récipient à urine, à liquide et à boisson.
